# EUROPÄISCHE PATENTSCHRIFT

(11) **EP 2 147 787 B1**
(45) Veröffentlichungstag und Bekanntmachung des Hinweises auf die Patenterteilung: **05.03.2014**
(21) Anmeldenummer: 09165447.5
(22) Anmeldetag: 14.07.2009
(51) Int. Cl.: B41F 7/12, B41F 13/004, B41F 13/008

(54) **Druckeinheit einer Rollendruckmaschine**
Printing unit for a rotary printing press
Unité d'impression d'une presse rotative

(30) Priorität: 22.07.2008 DE 102008034286
(43) Veröffentlichungstag der Anmeldung: 27.01.2010
(73) Patentinhaber: manroland web systems GmbH, 86153 Augsburg (DE)
(72) Erfinder: Knauer Peter, 86692 Münster/Lech (DE); Singler Josef, 86637 Binswangen (DE)

(56) Entgegenhaltungen:
- EP-A1- 0 834 398
- EP-A1- 0 846 555
- EP-A1- 0 914 943
- DE-A1- 10 046 366
- DE-A1- 10 348 828
- US-A1- 2006 219 116

## Beschreibung

Die Erfindung betrifft eine Druckeinheit einer Rollendruckmaschine gemäß dem Oberbegriff des Anspruchs 1.

Druckeinheiten von Rollendruckmaschinen verfügen über mehrere Druckwerke, wobei jedes Druckwerk einen Übertragungszylinder, einen auf dem Übertragungszylinder abrollenden Formzylinder, ein Farbwerk sowie vorzugsweise ein Feuchtwerk umfasst. Auf dem Formzylinder eines jeden Druckwerks ist mindestens eine Druckform positioniert. Auf dem Übertragungszylinder jedes Druckwerks ist mindestens eine Übertragungsform positioniert. Formzylinder werden auch als Plattenzylinder und Übertragungszylinder auch als Gummizylinder bezeichnet.

Die Druckwerke einer Druckeinheit einer Rollendruckmaschine dienen dem beidseitigen Bedrucken eines bahnförmigen Bedruckstoffs, wobei der Bedruckstoff zum Bedrucken durch einen sogenannten Druckspalt transportiert wird. Typischerweise wird dabei ein Druckspalt von zwei aufeinander abrollenden Übertragungszylindern zweier Druckwerke gebildet, die dem Bedrucken des Bedruckstoffs auf sich gegenüberliegenden Seiten desselben dienen.

Aus der Praxis ist es bereits bekannt, die Zylinder, also die Formzylinder und Übertragungszylinder, von zwei zusammenwirkenden Druckwerken, deren Übertragungszylinder aufeinander abrollen und den Druckspalt zum beidseitigen Bedrucken eines bahnförmigen Bedruckstoffs bilden, durch Hauptantriebsmotoren anzutreiben, wobei bei aus der Praxis bekannten Druckeinheiten auch die Farbwerke der Druckwerke von den Hauptantriebsmotoren angetrieben werden.

Bedingt durch die mechanische Kopplung zwischen den Zylindern, also den Formzylindern und den Übertragungszylindern, der Druckwerke und den Farbwerken derselben können sich drucktechnische Probleme einstellen, insbesondere dann, wenn die Zylinder eine große axiale Breite und einen geringen Umfang aufweisen, wenn also die Zylinder relativ schlank ausgeführt sind.

Ein Druckeinheit einer Rollendruckmaschine gemäß dem Oberbegriff des Anspruchs 1 ist aus der DE 100 46 366 A1 bekannt.

Weiterer Stand der Technik ist in der US 2006/0219116 A1, der EP 0 914 943 A1, der DE 103 48 828 A1, der EP 0 846 555 A1 und der EP 0 834 398 A1 bekannt.

Hiervon ausgehend liegt der vorliegenden Erfindung die Aufgabe zugrunde, eine neuartige Druckeinheit einer Rollendruckmaschine zu schaffen, mit welchem eine höhere Druckqualität bereitgestellt werden kann. Diese Aufgabe wird durch eine Druckeinheit einer Rollendruckmaschine gemäß Anspruch 1 gelöst.

Bei der erfindungsgemäßen Druckeinheit einer Rollendruckmaschine wird über den Bremsmotor ein Bremsmoment in die Zylinder der beiden Druckwerke eingebracht wird, um eine definierte Zahnflankenlage für die Formzylinder und Übertragungszylinder zu gewährleisten. Hierdurch ist es möglich, drucktechnische Störungen zu vermeiden und eine hohe Druckqualität bereitzustellen.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: eine schematisierte Darstellung einer erfindungsgemäßen Druckein- heit einer Rollendruckmaschine.

Die Erfindung betrifft eine Druckeinheit einer Rollendruckmaschine, wobei eine solche Druckeinheit mehrere Druckwerke zum beidseitigen Bedrucken eines bahnförmigen Bedruckstoffs umfasst. Die Erfindung wird nachfolgend unter Bezugnahme auf das Ausführungsbeispiel der Fig. 1 im Detail beschrieben. So zeigt Fig. 1 schematisiert eine Druckeinheit 10 einer Illustrationsdruckmaschine mit zwei Druckwerken 11, 12 zum beidseitigen Bedrucken eines bahnförmigen Bedruckstoffs 13, wobei der bahnförmige Bedruckstoff 13 in horizontaler Richtung durch das Druckwerk 10 transportiert wird.

Jedes der beiden zusammenwirkenden Druckwerke 11 und12 verfügt über einen Übertragungszylinder 14, einen Formzylinder 15, ein Farbwerk 16 sowie ein Feuchtwerk 17. Mit Hilfe des Farbwerks 16 wird Druckfarbe, mit Hilfe des Feuchtwerks 17 wird Feuchtmittel auf die oder jede auf dem jeweiligen Formzylinder 15 positionierte Druckform aufgetragen. Über auf den Übertragungszylindern 14 positionierte Übertragungsformen wird die Druckfarbe ausgehend von den Formzylindern 15 über die Übertragungszylinder 14 auf den Bedruckstoff 13 aufgetragen. Dabei rollen die beiden Übertragungszylinder 14 der Druckwerke 11, 12 unter Ausbildung eines Druckspalts für den Bedruckstoff 13 aufeinander ab. Der Übertragungszylinder 14 des Druckwerks 12 bildet demnach einen Gegendruckzylinder für den Übertragungszylinder 14 des Druckwerks 11. Der Übertragungszylinder 14 des Druckwerks 11 bildet einen Gegendruckzylinder für den Übertragungszylinder 14 des Druckwerks 12.

Wie bereits ausgeführt, dienen die beiden Druckwerke 11, 12, deren Übertragungszylinder 14 unter Ausbildung des Druckspalts für den Bedruckstoff 13 aufeinander abrollen, dem beidseitigen Bedrucken des Bedruckstoffs 13, wobei das erste Druckwerk 11 im gezeigten Ausführungsbeispiel den Bedruckstoff 13 auf einer Oberseite und das zweite Druckwerk 12 denselben auf einer Unterseite bedruckt.

Im Sinne der Erfindung ist einem der beiden Druckwerke 11, 12 ein Hauptantriebsmotor 18 zugeordnet, der im Fortdruck die Formzylinder 15 und die Übertragungszylinder 14 beider Druckwerke 11, 12 antreibt. Im gezeigten Ausführungsbeispiel ist der Hauptantriebsmotor 18 dem Formzylinder 15 des zweiten Druckwerks 12 zugeordnet, wobei der Hauptantriebsmotor 18 in den Formzylinder 15 des Druckwerks 12 unmittelbar eintreibt und die beiden Übertragungszylinder 14 sowie den Formzylinder 15 des ersten Druckwerks 11 mittelbar über eine Stirnradverbindung bzw. Zahnradverbindung antreibt. Der Hauptantriebsmotor 18 kann auch unter Zwischenschaltung eines Zwischenrads mittelbar in den Formzylinder 15 des Druckwerks 12 eintreiben.

Beiden Farbwerken 16 der Druckwerke 11, 12 ist im bevorzugten Ausführungsbeispiel jeweils ein Direktantriebsmotor 19 zugeordnet, der im Fortdruck das jeweilige Farbwerk 16 eigenmotorisch antreibt, und zwar ohne mechanische Kopplung zu den Zylindern 14, 15 der Druckwerke 11, 12. Den Farbwerken 16 des ersten und zweiten Druckwerks 11, 12 ist demnach jeweils ein Direktantriebsmotor 19 zugeordnet, sodass im Fortdruck keine mechanische Antriebsverbindung zwischen den Farbwerken 16 und den Zylindern 14, 15 der Druckwerke 11, 12 besteht. Die Farbwerke können jedoch auch vom Hauptantriebsmotor aus angetrieben werden.

Dem Druckwerk, dem der Hauptantriebsmotor 18 nicht zugeordnet ist, also im gezeigten Ausführungsbeispiel dem ersten Druckwerk 11, ist ein Bremsmotor 20 zugeordnet, der im Fortdruck eine definierten Zahnflankenlage für die Formzylinder 15 und die Übertragungszylinder 14 der beiden Druckwerke 11, 12 bereitstellt.

Der Bremsmotor 20 hat demnach keine antreibende Funktion, sondern vielmehr nur eine bremsende Funktion. Dabei ist gemäß Fig. 1 der Bremsmotor 20 dem Formzylinder 15 des ersten Druckwerks 11 zugeordnet, wobei dem ersten Druckwerk 11 der Hauptantriebsmotor 18 nicht zugeordnet ist. Der Bremsmotor 20 bringt in den Formzylinder 15 des ersten Druckwerks 11 unmittelbar ein Bremsmoment und über die Stirnradverbindungen bzw. Zahnradverbindungen in die anderen Zylinder 14, 15 mittelbar ein Bremsmoment ein. Der Bremsmotor 20 kann auch unter Zwischenschaltung eines Zwischenrads mittelbar in den Formzylinder 15 des ersten Druckwerks 11 eintreiben.

Hierdurch ist es möglich, die Formzylinder 15 sowie die Übertragungszylinder 14 beider Druckwerke 11, 12 im Verbund miteinander zu verspannen und so im Fortdruck eine definierte Zahnflankenlage für die Formzylinder 15 und Übertragungszylinder 14 beider Druckwerke 11, 12 bereitzustellen.

Die in Fig. 1 gezeigte Druckeinheit 10 aus den beiden Druckwerken 11, 12 verfügt demnach über insgesamt mindestens vier Motoren. Ein Hauptantriebsmotor 18 ist einem der beiden Druckwerke zugeordnet, wobei über den Hauptantriebsmotor 18 in die Formzylinder 15 und Übertragungszylinder 14 beider Druckwerke 11, 12 ein Antriebsmoment eingetrieben bzw. eingebracht wird. Dabei ist der Hauptantriebsmotor 18 dem Formzylinder 15 eines Druckwerks zugeordnet, sodass der Hauptantriebsmotor 18 in diesen Formzylinder 15 unmittelbar und über Zahnradverbindungen in die anderen Zylinder beider Druckwerke 11, 12 mittelbar eintreibt. Jedem Farbwerk 16 beider Druckwerke 11, 12 ist jeweils ein Direktantrieb zugeordnet, um die Farbwerke 16 im Fortdruck ohne mechanische Kopplung zu den Zylindern 14, 15 eigenmotorisch anzutreiben. Somit wird vermieden, dass Drehmomentstöße in den Farbwerken 16 auf die Zylinder 14, 15 der Druckwerke 11 übertragen werden. Dem Druckwerk, dem der Hauptantriebsmotor 18 nicht zugeordnet ist, ist ein Bremsantrieb 20 zugeordnet, der dem Formzylinder des entsprechenden Druckwerks zugeordnet ist und in die Formzylinder 15 und Übertragungszylinder 14 beider Druckwerke 11, 12 ein Bremsmoment einbringt.

Hierdurch werden die Formzylinder 15 und Übertragungszylinder 14 beider Druckwerke 11, 12 miteinander verspannt, um so eine definierte Zahnflankenlage im Antriebsstrang der Übertragungszylinder 14 und Formzylinder 15 bereitzustellen bzw. aufrechtzuerhalten. Wie bereits ausgeführt, ist es im Unterscheid zum bevorzugten Ausführungsbeispiel der Fig. 1 auch möglich, dass die Farbwerke keine Direktantriebe aufweisen sondern vom Hauptantriebsmotor aus angetrieben werden.

Den Feuchtwerken 17 beider Druckwerke 11, 12 sind vorzugsweise nicht gezeigte Direktantriebsmotoren zugeordnet, die im Fortdruck das jeweilige Feuchtwerk 17 eigenmotorisch antreiben. Druckwerke 11, 12 mit direkt angetriebenen Feuchtwerken 17 kommen insbesondere bei Illustrationsdruckmaschinen mit horizontalem Bahnlauf des Bedruckstoffs 13 zu Anwendung. Ebenso ist es möglich, dass die Feuchtwerke über Stirnradverbindungen vom Hauptantriebsmotor aus angetrieben werden. Dies ist insbesondere bei Zeitungsdruckmaschinen mit vertikalem Bahnlauf des Bedruckstoffs der Fall.

Die Formzylinder 15 der Druckwerke sind vorzugsweise schlank mit einer großen axialen Breite und einem geringen Umfang ausgebildet. So können die Formzylinder 15 als 4/1-Formzylinder oder 6/2-Formzylinder oder 6/1-Formzylinder ausgebildet sein, wobei die erste Zahl die Anzahl der in Axialrichtung nebeneinander druckbaren Druckseiten und die zweite Zahl die Anzahl der in Umfangsrichtung hintereinander druckbaren Druckseiten je Umdrehung des Formzylinders angibt.

Gemäß Fig. 1 weisen die Übertragungszylinder 14 denselben Umfang und selbstverständlich dieselbe axiale Breite wie die Formzylinder 15 auf. Der Umfang der Übertragungszylinder 14 kann auch ein ganzzahliges Vielfaches des Umfangs der Formzylinder 15 sein.

### Bezugszeichenliste

- 10: Druckeinheit
- 11: Druckwerk
- 12: Druckwerk
- 13: Bedruckstoff
- 14: Übertragungszylinder
- 15: Formzylinder
- 16: Farbwerk
- 17: Feuchtwerk
- 18: Hauptantriebsmotor
- 19: Direktantriebsmotor
- 20: Bremsmotor

## Patentansprüche

1. Druckeinheit (10) einer Rollendruckmaschine, mit mindestens zwei Druckwerken, wobei ein erstes Druckwerk (11) einen bahnförmigen Bedruckstoff auf einer ersten Seite und ein zweites Druckwerk (12) den bahnförmigen Bedruckstoff auf einer der ersten Seite gegenüberliegenden zweiten Seite bedruckt, wobei das erste und das zweite Druckwerk (11, 12) jeweils einen Formzylinder (15), einen Übertragungszylinder (14), ein Farbwerk (16) und vorzugsweise ein Feuchtwerk (17) aufweisen, und wobei die Übertragungszylinder (14) des ersten und das zweiten Druckwerks (11, 12) unter Ausbildung eines Druckspalts für den zu bedruckenden Bedruckstoff (13) aufeinander abrollen, **dadurch gekennzeichnet, dass**
dem ersten Druckwerk (11) oder dem zweiten Druckwerk (12) ein Hauptantriebsmotor (18) zugeordnet ist, der im Fortdruck die Formzylinder (15) und die Übertragungszylinder (14) des ersten und zweiten Druckwerks (11, 12) antreibt,
dem Druckwerk, dem nicht der Hauptantriebsmotor (18) zugeordnet ist, ein Bremsmotor (20) zugeordnet ist, der keine antreibende Funktion sondern ausschließlich eine bremsende Funktion hat und der im Fortdruck eine definierte Zahnflankenlage für die Formzylinder (15) und die Übertragungszylinder (14) des ersten und zweiten Druckwerks (11, 12) bereitstellt.

2. Druckeinheit nach Anspruch 1, **dadurch gekennzeichnet, dass** den Farbwerken (16) des ersten und zweiten Druckwerks (11, 12) jeweils ein Direktantriebsmotor (19) zugeordnet ist, der im Fortdruck das jeweilige Farbwerk (16) eigenmotorisch antreibt.

3. Druckeinheit nach Anspruch 1 oder 2, **dadurch gekennzeichnet, dass** der dem ersten Druckwerk (11) oder dem zweiten Druckwerk (12) zugeordnete Hauptantriebsmotor (18) unmittelbar oder mittelbar in den Formzylinder (15) des jeweiligen Druckwerks (11, 12) und über Stirnradverbindungen mittelbar in die anderen Zylinder (14, 15) beider Druckwerke (11, 12) eintreibt.

4. Druckeinheit nach Anspruch 2 oder 3, **dadurch gekennzeichnet, dass** die Direktantriebsmotoren (19) die jeweiligen Farbwerke (16) ohne mechanische Kopplung zu den Zylindern (14, 15) der beiden Druckwerke (11, 12) antreiben.

5. Druckeinheit nach einem der Ansprüche 1 bis 4, **dadurch gekennzeichnet, dass** der dem anderen Druckwerk (11), dem der Hauptantriebsmotor (18) nicht zugeordnet ist, zugeordnete Bremsmotor (20) unmittelbar oder mittelbar in den Formzylinder (15) des jeweiligen Druckwerks (11) und über Stirnradverbindungen mittelbar in die anderen Zylinder (14, 15) beider Druckwerke (11, 12) ein Bremsmoment im Fortdruck einbringt, um so die Zylinder (14, 15) beider Druckwerke (11, 12) gegeneinander zu verspannen.

6. Druckeinheit nach einem der Ansprüche 1 bis 5, **dadurch gekennzeichnet, dass** den Feuchtwerken (17) beider Druckwerke (11, 12) Direktantriebsmotoren zugeordnet sind, die im Fortdruck das jeweilige Feuchtwerk (17) eigenmotorisch antreiben.

7. Druckeinheit nach Anspruch 6, **dadurch gekennzeichnet, dass** dasselbe als Druckwerk einer Illustrationsdruckmaschine mit horizontalem Bahnlauf des Bedruckstoffs (13) ausgebildet ist.

8. Druckeinheit nach einem der Ansprüche 1 bis 5, **dadurch gekennzeichnet, dass** die Feuchtwerke über Stirnradverbindungen vom Hauptantriebsmotor aus angetrieben sind.

9. Druckeinheit nach Anspruch 8, **dadurch gekennzeichnet, dass** dasselbe als Druckwerk einer Zeitungsdruckmaschine mit vertikalem Bahnlauf des Bedruckstoffs ausgebildet ist.

## Claims

1. A printing unit (10) of a reel-fed printing press, with at least two printing couples, wherein a first printing couple (11) prints a web-like substrate on a first side and a second printing couple (12) prints the web-like substrate on a second side located opposite the first side, wherein the first and the second printing couple (11, 12) each comprise a forme cylinder (15), a transfer cylinder (14), an inking couple (16) and preferentially a dampening couple (17), and wherein the transfer cylinders (14) of the first and of the second printing couple (11, 12) roll on one another subject to forming a nip for the substrate (13) to be printed, **characterized in that**
the first printing couple (11) or the second printing couple (12) is assigned a main drive motor (18), which in the production run drives the forme cylinders (15) and the transfer cylinders (14) of the first and second printing couple (11, 12),
the printing couple, which is not assigned the main drive motor (18), is assigned a brake motor (20), which does not have any driving function but exclusively a braking function and which during the production run provides a defined backlash position for the forme cylinders (15) and the transfer cylinders (14) of the first and second printing couple (11, 12).

2. The printing unit according to claim 1, **characterized in that** the inking couples (16) of the first and second printing couple (11, 12) are each assigned a direct drive motor (19), which during the production run drives the respective inking couple (16) with its own motor.

3. The printing unit according to claim 1 or 2, **characterized in that** the main drive motor (18) which is assigned to the first printing couple (11) or the second printing couple (12) directly or indirectly drives the forme cylinder (15) of the respective printing couple (11, 12) and via spur gear connections, indirectly drives the other cylinders (14, 15) of both printing couples (11, 12).

4. The printing unit according to claim 2 or 3, **characterized in that** the direct drive motors (19) drive the respective inking couples (16) without mechanical coupling to the cylinders (14, 15) of the two printing couples (11, 12).

5. The printing unit according to any one of the claims 1 to 4, **characterized in that** the brake motor (20) assigned to the other printing couple (11), to which the main drive motor (18) is not assigned, directly or indirectly introduces a braking moment during the production run into the forme cylinders (15) of the respective printing couples (11) and via spur gear connections, indirectly into the other cylinders (14, 15) of both printing couples (11, 12), so as to brace the cylinders (14, 15) of both printing couples (11, 12) against one another in this way.

6. The printing unit according to any one of the claims 1 to 5, **characterized in that** direct drive motors (19) are assigned to the dampening couples (17) of both printing couples (11, 12), which during the production run drive the respective dampening unit (17) with its own motor.

7. The printing unit according to claim 6, **characterized in that** the same is formed as a printing couple of a commercial web offset printing press with horizontal course of the substrate (13) web.

8. The printing unit according to any one of the claims 1 to 5, **characterized in that** the dampening units are driven from the main drive motor via spur gear connections.

9. The printing unit according to claim 8, **characterized in that** the same is formed as a printing couple of a newspaper printing press with a vertical course of the substrate web.

## Revendications

1. Unité d'impression (10) d'une rotative, comportant au moins deux imprimantes, une première imprimante (11) imprimant un support d'impression de type bande sur un premier côté et une seconde imprimante (12) le support d'impression de type bande sur un second côté opposé au premier côté, la première et la seconde imprimantes (11, 12) présentant respectivement un cylindre porte-cliché (15), un cylindre de transfert (14), une unité d'encrage (16) et de préférence une unité de mouillage (17) et les cylindres de transfert (14) de la première et la seconde imprimantes (11, 12) roulant l'un sur l'autre en formant un intervalle d'impression pour le support d'impression à imprimer (13), **caractérisée en ce**
**qu'**à la première imprimante (11) ou la seconde imprimante (12) est associé un moteur d'entraînement principal (18) qui entraîne en impression continue le cylindre porte-cliché (15) et les cylindres de transfert (14) de la première et la seconde imprimantes (11, 12),
**qu'**est associé à l'imprimante à laquelle le moteur d'entraînement principal (18) n'est pas associé un moteur de freinage (20) qui n'a pas de fonction motrice mais exclusivement une fonction de freinage et qui, en impression continue, établit une position définie des flancs des dents pour le cylindre porte-cliché (15) et le cylindre de transfert (14) de la première et la seconde imprimantes (11, 12).

2. Unité d'impression selon la revendication 1, **caractérisée en ce qu'**aux unités d'encrage (16) des première et seconde imprimantes (11, 12) est associé respectivement un moteur d'entraînement direct (19) qui, en impression continue, entraîne l'unité d'encrage respective (16) en automotorisation.

3. Unité d'impression selon la revendication 1 ou 2, **caractérisée en ce que** le moteur d'entraînement principal (18) associé à la première (11) ou seconde imprimante (12) entraîne directement ou indirectement le cylindre porte-cliché (15) de l'imprimante respective (11, 12) et par des connexions à roue droite les autres cylindres (14, 15) des deux imprimantes (11, 12).

4. Unité d'impression selon la revendication 2 ou 3, **caractérisée en ce que** les moteurs d'entraînement direct (19) des unités d'encrage respectives (16) entraînent sans couplage mécanique les cylindres (14, 15) des deux imprimantes (11, 12).

5. Unité d'impression selon une des revendications 1 à 4, **caractérisée en ce que** le moteur de freinage (20) associé à l'autre imprimante (11) à laquelle le moteur d'entraînement principal (18) n'est pas associé, en impression continue, introduit directement ou indirectement dans le cylindre porte-cliché (15) de l'imprimante respective (11) et indirectement via des connexions à roue droite dans les autres cylindres (14, 15) des deux imprimantes (11, 12) un couple de freinage pour ainsi serrer les cylindres (14, 15) des deux imprimantes (11, 12) l'un contre l'autre.

6. Unité d'impression selon une des revendications 1 à 5, **caractérisée en ce que** sont associés aux unités de mouillage (17) des deux imprimantes (11, 12) des moteurs d'entraînement direct (19) qui, en impression continue, entraînent l'unité de mouillage respective (17) en automotorisation.

7. Unité d'impression selon la revendication 6, **caractérisée en ce que** celle-ci se présente sous forme d'une imprimante d'une machine d'impression d'illustrations avec une circulation horizontale de la bande de support d'impression (13).

8. Unité d'impression selon une des revendications 1 à 5, **caractérisée en ce que** les unités de mouillage sont entraînées par des connexions à roue droite par le moteur d'entraînement principal.

9. Unité d'impression selon la revendication 8, **caractérisée en ce que** celle-ci se présente sous forme d'une imprimante d'une machine d'impression de journaux avec une circulation verticale de la bande de support d'impression.
